# EUROPÄISCHE PATENTSCHRIFT

(11) **EP 2 492 620 B1**
(45) Veröffentlichungstag und Bekanntmachung des Hinweises auf die Patenterteilung: **14.09.2016**
(21) Anmeldenummer: 12153612.2
(22) Anmeldetag: 02.02.2012
(51) Int. Cl.: F25D 23/00

(54) **Kältegerät mit einem Verdichterkondensator**
Cooling device with a compressor capacitor
Appareil frigorifique doté d'un compresseur avec condensateur

(30) Priorität: 23.02.2011 DE 102011004594
(43) Veröffentlichungstag der Anmeldung: 29.08.2012
(73) Patentinhaber: BSH Hausgeräte GmbH, 81739 München (DE)
(72) Erfinder: Krapp, Michael, 89564 Nattheim (DE); Laible, Karl-Friedrich, 89129 Langenau (DE)

(56) Entgegenhaltungen:
- DE-U1- 9 312 400
- US-A- 4 490 990

## Beschreibung

Die vorliegende Erfindung betrifft ein Kältegerät, insbesondere ein Haushaltskältegerät, mit einem Verdichter und einem dem Verdichter zugeordneten elektrischen Kondensator. Indem ein großformatiger Kondensator mit dem Verdichter elektrisch parallel geschaltet wird, kann bei einem Einschalten des Verdichters der Anstieg seiner Klemmenspannung verlangsamt werden, und ein ruckartiges Anlaufen des Verdichters, das für einen Benutzer eventuell mit störender Geräuschentwicklung verbunden ist und das den Verdichter strapaziert, kann vermieden werden.

Die hierfür verwendeten Kondensatoren sind so groß und schwer, dass eine einfache Verlötung auf einer Leiterplatte nicht ausreicht, um sie dauerhaft zu fixieren. Es ist daher gebräuchlich, solche Kondensatoren mit einem vom zylindrischen Kondensatorkörper axial abstehenden Gewindestift zu fertigen, der es erlaubt, den Kondensator auf einem Träger festzuschrauben. Ein Kältegerät mit einem in dieser Weise verschraubten Kondensator ist aus DE 93 12 400 U1 bekannt. Wird der Kondensator in eine Gewindebohrung einer Unterlage eingeschraubt, so kann er ob der Vielzahl der dafür erforderlichen Umdrehungen erst anschließend kontaktiert werden, was in der Regel umständlicher ist als eine Anbringung von Anschlussleitungen am Kondensator vor dessen Einbau. Ein Drehen des Kondensatorkörpers selbst beim Festschrauben lässt sich vermeiden, indem der Gewindestift in einer Bohrung mittels einer aufgeschraubten Mutter verankert wird, doch setzt dies voraus, dass die vom Kondensator abgewandte Seite der Unterlage zugänglich ist, um dort die Mutter zu platzieren und sie zu drehen. Um diesen Nachteil zu vermeiden, ist bei Kältegeräten der Anmelderin der Kondensator in einer Aufnahme des Kältegerätegehäuses untergebracht, die im Laufe der Montage des Gerätes mit einem Deckel verschlossen wird, um den Kondensator darin zu fixieren. Auch diese Lösung ist nicht vollauf befriedigend, da der Kondensator während der Montage, solange der Deckel noch nicht montiert ist, festgehalten werden muss, damit er nicht aus der Aufnahme heraus fällt.

US 4 490 990 A offenbart ein Kältegerät gemäß dem Oberbegriff des Anpsruchs 1 bei dem ein Verdichter und ein Kondensator auf
einer gemeinsamen Grundplatte montiert und die Baugruppe aus Grundplatte, Kondensator und Verdichter in einen Maschinenraum des Kältegeräts eingeschoben ist. Aufgabe der Erfindung ist es, ein Kältegerät anzugeben, bei dem die Montage eines dem Verdichter zugeordneten Kondensators vereinfacht ist.

Unter einem Kältegerät wird insbesondere ein Haushaltskältegerät verstanden, also ein Kältegerät, das zur Haushaltsführung in Haushalten oder eventuell auch im Gastronomiebereich eingesetzt wird und insbesondere dazu dient, Lebensmittel und/oder Getränke in haushaltsüblichen Mengen bei bestimmten Temperaturen zu lagern, wie beispielsweise ein Kühlschrank, ein Gefrierschrank, eine Kühlgefrierkombination, eine Gefriertruhe oder ein Weinlagerschrank.

Die Aufgabe wird erfindungsgemäß gelöst durch ein Kältegerät mit den Merkmalen des Anspruchs 1. Während die herkömmliche nachträgliche Montage des Deckels an der Aufnahme durch die Notwendigkeit, den Kondensator in der Aufnahme festzuhalten, erschwert ist, kann der Kondensator an dem Träger außerhalb des Kältegeräts, vor dem Einbau in dieses, befestigt werden, und durch Verrasten des Trägers in der Aufnahme des Kältegerätes werden Träger und Kondensator mit einem Handgriff, ohne sich gegenseitig zu behindern, montiert.

Die Aufnahme ist zweckmäßigerweise in der Nähe des Verdichters, insbesondere in einem Maschinenraum des Kältegerätes, vorgesehen.

Der Träger kann einen die Aufnahme verschließenden Deckel umfassen, durch den elektrische Kontakte des Kondensators vor Berührung geschützt sind. Zweckmäßigerweise ruht ein Körper des Kondensators auf einer von dem Deckel abstehenden Stützplatte.

Um den Kondensator an dem Träger festzuhalten, weist der Träger vorzugsweise eine Öffnung und von einem in einer Ebene verlaufenden Rand der Öffnung aus schräg zu der Ebene auf einander zulaufende, am Kondensator angreifende Finger auf.

Wenn der Kondensator in an sich bekannter Weise einen Gewindefortsatz aufweist, können die Finger zweckmäßigerweise an diesem angreifen. Dies ermöglicht eine Befestigung des Kondensators am Träger durch einfaches Einstecken des Gewindefortsatzes in die Öffnung. Dabei bewirkt das Gewinde im Zusammenwirken mit den Spitzen der Finger eine Verrastung des Kondensators am Träger; ein Lösen des Kondensators vom Träger ist, wenn erforderlich, durch Losschrauben möglich.

Die Öffnung, an der der Kondensator befestigt wird, kann zweckmäßigerweise an der oben erwähnten Stützplatte gebildet sein.

Um eine schnelle und einfache Montage des Kondensators zu ermöglichen, weisen der Träger und die Aufnahme zweckmäßigerweise wenigstens einen Vorsprung und eine zu dem Vorsprung komplementäre Aussparung, die im ineinandergreifenden Zustand eine Schwenkbewegung des Trägers um eine durch den Vorsprung und die Aussparung verlaufende Achse erlauben, und wenigstens eine Rastfeder und eine Rastaussparung auf, die durch diese Schwenkbewegung aneinander verrastbar sind.

Um die Position eines Anschlusskabels des Kondensators bereits vor dem Einbau festzulegen und somit eine Behinderung der Verrastung der Träger-Kondensator-Baugruppe an der Aufnahme durch das Kabel zu vermeiden, weist der Träger zweckmäßigerweise eine das Anschlusskabel aufnehmende Kerbe auf.

Weitere Merkmale und Vorteile der Erfindung werden deutlich anhand der nachfolgenden Beschreibung von Ausführungsbeispielen unter Bezugnahme auf die beigefügten Figuren.

Es zeigen:
- Fig. 1: einen schematischen horizontalen Teilschnitt durch den Korpus eines erfindungsgemäßen Kältegerätes;
- Fig. 2: eine Wandplatte, die vorgesehen ist, um eine Stirnseite des Maschinenraums des Kältegerätes aus Fig. 1 auszukleiden, in einer perspektivischen Ansicht;
- Fig. 3: einen Kondensatorträger gemäß der Erfindung;
- Fig. 4: den Kondensatorträger mit daran montiertem Kondensator;
- Fig. 5: einen schematischen Schnitt durch die Wandplatte der Fig. 2 zu Beginn des Einbaus des Kondensatorträgers und des Kondensators;
- Fig. 6: einen zu Fig. 5 analogen Schnitt während des Einrückens des Kondensatorträgers in die Aufnahme der Wandplatte;
- Fig. 7: in einem zu Fig. 5 analogen Schnitt den in der Aufnahme der Wandplatte verrasteten Kondensatorträger; und
- Fig. 8: die Wandplatte mit montiertem Kondensator und Kondensatorträger in einer zu Fig. 2 analogen Ansicht.

Fig. 1 zeigt einen horizontalen Schnitt durch den Korpus eines erfindungsgemäßen Haushaltskältegerätes. Der im Wesentlichen quaderförmige Korpus ist unterteilt in eine von wärmeisolierenden Wänden 2, 3 umgebene Lagerkammer 1 und einen ebenfalls im Wesentlichen quaderförmigen Maschinenraum 4, der sich entlang einer unteren hinteren Kante des Korpus über deren gesamte Länge erstreckt. Ein vorderer Teil des Korpus mit daran angeschlagener Tür ist in der Darstellung der Fig. 1 weggelassen.

Die wärmeisolierenden Wände 2, 3 umfassen jeweils eine Schaumstoffschicht 5, einen Innenbehälter 6 aus Kunststoff, der die Schaumstoffschicht 5 von der Lagerkammer 1 trennt, sowie Außenhautelemente 7 bzw. eine Zwischenwandplatte 8, die die Schaumstoffschicht 5 an einer vom Innenbehälter 6 abgewandten Seite, d.h. zur Umgebung des Geräts bzw. zum Maschinenraum 4 hin, verkleiden. Die Außenhautelemente 7 der seitlichen Wände 2 sind aus Blech geformt und umfassen jeweils eine die gesamte Flanke des Korpus überdeckende ebene Wandplatte 9 und einen sich an der Rückseite des Korpus vertikal erstreckenden, rechtwinkelig von der Wandplatte 9 abgewinkelten Steg 10. Ein entsprechender Steg ist auch am unteren Rand der Wandplatte 9 abgewinkelt, doch ist dieser in der Fig. 1 nicht zu erkennen. Beide Stege 10 sind mit in der Fig. nicht sichtbaren Rastöffnungen versehen.

Zwei aus Kunststoff spritzgeformte innere Wandplatten 11, 14, die jeweils eine der Schmalseiten des Maschinenraums 4 auskleiden, sind jeweils durch Verrastung an den Rastöffnungen der zwei ihr benachbarten Stege 10 fixiert. Die Zwischenwandplatte 8, die den Maschinenraum 4 zur Gerätevorderseite und nach oben begrenzt, liegt an den zwei nicht an Stegen 10 verrasteten Rändern der zwei inneren Wandplatten 11, 14 an. Die Zwischenwandplatte 8 kann aus Karton bestehen. Die inneren Wandplatten 11, 14 tragen an ihren vom Maschinenraum 4 abgewandten Seiten benachbart zur Zwischenwandplatte 8 einen Pfosten 12, der zwischen den inneren Wandplatten 11, 14 und der jeweils benachbarten äußeren Wandplatte 9 einen Zwischenraum 13 freihält. Der Zwischenraum kann leer oder mit einem Dämmmaterial zur Abschirmung von Betriebsgeräuschen der im Maschinenraum 4 montierten Komponenten versehen sein.

Zwischen den Wandplatten 11, 14 erstreckt sich in Bodennähe des Maschinenraums 4 eine Verdunstungsschale 15. Auf ihr ist ein Verdichter 16 montiert. Ein Verflüssiger 17 kann, wie gezeigt, zusammen mit einem ihn und den Verdichter 16 kühlenden Ventilator 18 ebenfalls im Maschinenraum 4 oder darüber an einer Rückwand des Korpus montiert sein.

Fig. 2 zeigt die aus Kunststoff spritzgeformte Wandplatte 11 in einer perspektivischen Ansicht. Ein ebener Zentralbereich 19 ist an allen vier Seiten von versteifenden Rippen oder Wänden umgeben. Eine Rippe 20, die einen unteren Randbereich der Wandplatte 11 bildet, dient als Auflage für die Verdunstungsschale 15 und die von ihr getragenen Komponenten und weist daher zu ihrer Versteifung eine Fachwerkstruktur auf. Die Oberseite der Rippe 20 ist konturiert, im hier gezeigten Fall mit zwei Vertiefungen 21, um die Einbaulage der Verdunstungsschale 15 eindeutig vorzugeben. An einer in Fig. 2 dem Betrachter zugewandten hinteren vertikalen Rippe 22 der Wandplatte 11 sind vertikale Stege 23 und Rasthaken 24 sowie, in Lücken zwischen den Stegen 23 und Rasthaken 24, horizontale Stege 25 gebildet, die eine Nut zum Aufnehmen des Stegs 10 und zum Verrasten in den darin ausgesparten Rastlöchern bilden.

Der Rippe 22 liegt zur Vorderseite des Korpus hin ein die Zwischenwandplatte 8 abstützender, im Wesentlichen vertikaler Wandabschnitt 26 gegenüber, in dem eine Aufnahme 27 für einen Kondensator gebildet ist. Die Aufnahme 27 bildet einen im Wesentlichen hochkant quaderförmigen Hohlraum, in den halbkreisförmige Rippen 28 vorspringen, um einen in der Aufnahme 27 zu montierenden Kondensator eng zu umfangen. An einer in den Maschinenraum 4 hinein vorspringenden oberen Wand 29 der Aufnahme 27 sind eine Rand offene Kerbe 30 und, beiderseits der Kerbe 30, Scharnieröffnungen 31 ausgespart. Eine gegenüberliegende untere Wand 32 der Aufnahme 27 weist eine zentrale Rastöffnung 33 auf.

Die Fig. 3 und 4 zeigen einen zur Montage an der Aufnahme 27 vorgesehenen Kondensatorträger 34 ohne bzw. mit daran befestigtem Kondensator 35. Der Kondensator 35 ist von herkömmlicher Bauart, mit einem zylindrischen Kondensatorkörper 36, von dem an einer Stirnseite, in Verlängerung der Achse des Kondensatorkörpers 36, ein Gewindefortsatz 37 absteht. Ein zweiadriges Kabel 38, dessen Adern beide Platten des Kondensators 35 kontaktieren, geht von einer dem Gewindefortsatz 37 gegenüberliegenden Stirnseite des Kondensatorkörpers 36 ab.

Der Kondensatorträger 34 ist wie die Wandplatte 11 aus Kunststoff spritzgeformt und umfasst einen Deckel 39 mit einer Außenplatte 40, die bemessen ist, um die offene Seite der Aufnahme 27 vollständig zu überdecken, und mit einem von dem Rand der Außenplatte 40 abstehenden umlaufenden Steg 41, der vorgesehen ist, um in die Aufnahme 27 in Kontakt mit deren Wänden einzugreifen und so den Kondensatorträger 34 formschlüssig in der Aufnahme zu fixieren. An einer Schmalseite des Kondensatorträgers 34 ist der Steg 41 mit zwei steifen Scharniervorsprüngen 42 versehen. Diesen liegt an der entgegengesetzten Schmalseite des Deckels 39 eine elastische Rastfeder 43 gegenüber.

Eine unweit der Rastfeder 43 von der Außenplatte 40 senkrecht abstehende Stützplatte 44 weist eine zentrale Öffnung 45 auf, von deren Rand aus flache Finger 46, Ausschnitten eines Kegelmantels gleich angeordnet, schräg der Achse des Kondensators 35 zustreben. Die Spitzen der Fingers 46 verrasten so in Gewindegängen des Gewindefortsatzes 37. Der Kondensator 35 ist daher schnell und einfach auf der Stützplatte 44 montierbar, indem einfach der Gewindefortsatz 37 in die Öffnung 45 eingeschoben wird. Sofern die Stirnseite des Kondensators 35 dadurch nicht sofort flächig zur Anlage auf der Stützplatte 44 kommt, genügt eine geringe Drehung des Kondensators 35, um diesen an dem Kondensatorträger 34 spielfrei zu fixieren.

Das Kabel 38 ist durch Eingriff in eine Kerbe 47 des Stegs 41, zwischen den beiden Scharniervorsprüngen 42, provisorisch fixiert.

De Zusammenbau von Kondensator 35 und Kondensatorträger 34 kann unmittelbar vor dem Einbau beider in das Kältegerät erfolgen, doch besteht auch die Möglichkeit, die beiden Teile als bereits fertig zusammengebaute Baugruppe von einem Zulieferer, z.B. dem Hersteller des Kondensatorträgers 34, zu beziehen.

Fig. 5 zeigt den Wandabschnitt 26 mit der Aufnahme 27 zu Beginn des Einbaus des Kondensatorträgers 34 mit dem darauf montierten Kondensator 35. Die Scharniervorsprünge 42 des schräg gehaltenen Kondensatorträgers 34 dringen von unten in die Scharnieröffnungen 31 der Wand 29 ein. Wenn sie in diese bis zum Anschlag, d.h. bis zum Kontakt des Steges 41 mit der Wand 29, eingerückt sind, kann der Kondensatorträger 34 um eine durch die Scharniervorsprünge 42 und -öffnungen 31 definierte Achse gegen die Aufnahme 27 geschwenkt werden. Das (in Fig. 5 nicht gezeigte) Kabel 38 ist dabei in den sich überschneidenden Kerben 47, 30 des Kondensatorträgers 34 und der oberen Wand 29 sicher fixiert kann sich daher nicht zwischen die Wände der Aufnahme 27 und den Kondensatorträger 34 legen und dessen weitere Bewegung behindern.

Wenn nun der Kondensatorträger 34 mit dem Kondensator 35 gegen den Wandabschnitt 26 geschwenkt wird, gelangt die Rastfeder 43 in Kontakt mit der unteren Wand 32 und wird an dieser elastisch ausgelenkt, wie in Fig. 6 gezeigt.

Wenn die Außenplatte 40 die Vorderkanten der Wände 29, 32 berührt, wie in Fig. 7 gezeigt, hat die Rastfeder 43 die Rastöffnung 33 der unteren Wand 32 erreicht und ist in diese eingerastet. Der Kondensator 35 ist nun sicher in der Aufnahme 27 fixiert.

Fig. 8 zeigt noch einmal die vollständige innere Wandplatte 11 mit dem daran montierten, nun hinter der Außenplatte 40 des Kondensatorträgers 34 verborgenen Kondensator. Das Anschlusskabel 38 des Kondensators 35 ragt durch die Kerbe 30 der oberen Wand 29 ins Freie und kann bequem mit dem Verdichter 16 oder mit einem an dem flachen Zentralbereich 19 zu montierenden elektrischen Verteiler kontaktiert werden.

## Patentansprüche

1. Kältegerät, insbesondere Haushaltskältegerät, mit einem Verdichter (16), einem dem Verdichter (16) zugeordneten elektrischen Kondensator (35) und einem Träger (34), an dem der Kondensator (35) befestigt ist, **dadurch gekennzeichnet, dass** der Träger (34) in einer Aufnahme (27) des Kältegeräts verrastet ist und dass die Aufnahme (27) eine Tasche in einer spritzgeformten Wandplatte (11) des Kältegeräts ist.

2. Kältegerät nach Anspruch 1, **dadurch gekennzeichnet, dass** die Aufnahme (27) in einem Maschinenraum (4) des Kältegeräts vorgesehen ist.

3. Kältegerät nach einem der vorhergehenden Ansprüche, **dadurch gekennzeichnet, dass** der Träger (34) einen die Aufnahme (27) verschließenden Deckel (39) umfasst.

4. Kältegerät nach Anspruch 3, **dadurch gekennzeichnet, dass** ein Körper (36) des Kondensators (35) auf einer von dem Deckel (39) abstehenden Stützplatte (44) ruht.

5. Kältegerät nach einem der vorhergehenden Ansprüche, **dadurch gekennzeichnet, dass** der Träger (34) eine Öffnung (45) und von einem in einer Ebene verlaufenden Rand der Öffnung aus schräg zu der Ebene aufeinander zulaufende, am Kondensator (35) angreifende Finger (46) aufweist.

6. Kältegerät nach Anspruch 5, **dadurch gekennzeichnet, dass** der Kondensator (35) einen Gewindefortsatz (37) aufweist, an dem die Finger (46) angreifen.

7. Kältegerät nach Anspruch 5 oder 6, soweit auf Anspruch 4 rückbezogen, **dadurch**
**gekennzeichnet, dass** die Öffnung (45) in der Stützplatte (44) gebildet ist.

8. Kältegerät nach einem der vorhergehenden Ansprüche, **dadurch gekennzeichnet, dass** der Träger (34) und die Aufnahme (27) wenigstens einen Vorsprung (42) und eine zu dem Vorsprung (42) komplementäre Aussparung (31), die im ineinandergreifenden Zustand eine Schwenkbewegung des Trägers (34) um eine durch den Vorsprung (42) und die Aussparung (31) verlaufende Achse erlauben, und wenigstens eine Rastfeder (43) und eine Rastaussparung (33) aufweisen, die durch die Schwenkbewegung aneinander verrastbar sind.

9. Kältegerät nach einem der vorhergehenden Ansprüche, **dadurch gekennzeichnet, dass** der Träger (34) eine ein Anschlusskabel (38) des Kondensators (35) aufnehmende Kerbe (47) aufweist.

## Claims

1. Refrigeration appliance, in particular a household refrigeration appliance, having a compressor (16), an electrical capacitor (35) assigned to the compressor (16) and a support (34), to which the capacitor (35) is fastened, **characterised in that** the support (34) is latched in a holder (27) of the refrigeration appliance and that the holder (27) is a pocket in an injection-moulded wall plate (11) of the refrigeration appliance.

2. Refrigeration appliance according to claim 1, **characterised in that** the holder (27) is provided in a machine compartment (4) of the refrigeration appliance.

3. Refrigeration appliance according to one of the preceding claims, **characterised in that** the support (34) comprises a cover (39) that closes the holder (27).

4. Refrigeration appliance according to claim 3, **characterised in that** a body (36) of the capacitor (35) rests on a support plate (44) projecting from the cover (39).

5. Refrigeration appliance according to one of the preceding claims, **characterised in that** the support (34) has an opening (45) and fingers (46) that engage with the capacitor (35) and run towards one another from an edge of the opening running in a plane obliquely to said plane.

6. Refrigeration appliance according to claim 5, **characterised in that** the capacitor (35) has a threaded continuation (37), with which the fingers (46) engage.

7. Refrigeration appliance according to claim 5 or 6, in so far as reference is made back to claim 4, **characterised in that** the opening (45) is formed in the support plate (44).

8. Refrigeration appliance according to one of the preceding claims, **characterised in that** the support (34) and holder (27) have at least one projection (42) and a cutout (31) that is complementary to the projection (42), which when engaged allow a pivot movement of the support (34) about an axis running through the projection (42) and the cutout (31), and at least one latching spring (43) and a latching cutout (33), which can be latched to one another by the pivot movement.

9. Refrigeration appliance according to one of the preceding claims, **characterised in that** the support (34) has a notch (47) to accommodate a connecting cable (38) of the capacitor (35).

## Revendications

1. Appareil frigorifique, en particulier appareil frigorifique ménager, avec un compresseur (16), un condensateur électrique (35) affecté au compresseur (16) et un support (34) sur lequel le condensateur (35) est fixé, **caractérisé en ce que** le support (34) est enclenché dans un logement (27) de l'appareil frigorifique et **en ce que** le logement (27) est une poche dans un panneau de paroi (11) moulée par injection de l'appareil frigorifique.

2. Appareil frigorifique selon la revendication 1, **caractérisé en ce que** le logement (27) est prévu dans une machinerie (4) de l'appareil frigorifique.

3. Appareil frigorifique selon l'une des revendications précédentes, **caractérisé en ce que** le support (34) englobe un couvercle (39) fermant le logement (27).

4. Appareil frigorifique selon la revendication 3, **caractérisé en ce qu'**un corps (36) du condensateur (35) repose sur une plaque d'appui (44) éloignée du couvercle (39).

5. Appareil frigorifique selon l'une des revendications précédentes, **caractérisé en ce que** le support (34) présente un orifice (45) et des doigts (46) qui convergent l'un vers l'autre, au départ d'un bord de l'orifice s'étendant dans un plan, en biais par rapport à ce plan et qui s'engrènent sur le condensateur (35).

6. Appareil frigorifique selon la revendication 5, **caractérisé en ce que** le condensateur (35) présente un prolongement de filetage (37) sur lequel les doigts s'engrènent (46).

7. Appareil frigorifique selon la revendication 5 ou 6, pour autant qu'un lien avec la revendication 4 soit établi, **caractérisé en ce que** l'orifice (45) est constitué dans la plaque d'appui (44).

8. Appareil frigorifique selon l'une des revendications précédentes, **caractérisé en ce que** le support (34) et le logement (27) présentent au moins une saillie (42) et un évidement (31) complémentaire à la saillie (42), lesquels permettent à l'état engrené un mouvement pivotant du support (34) autour d'un axe qui traverse la saillie (42) et l'évidement (31), et au moins un ressort d'encliquetage (43) et un évidement d'encliquetage (33), lesquels peuvent s'encliqueter l'un dans l'autre par le mouvement pivotant.

9. Appareil frigorifique selon l'une des revendications précédentes, **caractérisé en ce que** le support (34) présente une encoche (47) qui loge un câble de raccordement (38) du condensateur (35).
